# EUROPÄISCHE PATENTSCHRIFT

(11) **EP 0 582 778 B1**
(45) Veröffentlichungstag und Bekanntmachung des Hinweises auf die Patenterteilung: **15.10.1997**
(21) Anmeldenummer: 93106433.1
(22) Anmeldetag: 21.04.1993
(51) Int. Cl.: B30B 9/32

(54) **Einrichtung zum Zusammendrücken von Dosen**
Can crushing apparatus
Machine à écraser des boîtes

(30) Priorität: 13.08.1992 CH 2531/92
(43) Veröffentlichungstag der Anmeldung: 16.02.1994
(73) Patentinhaber: Villiger, Paul, CH-5647 Oberrüti (CH)
(72) Erfinder: Villiger, Paul, CH-5647 Oberrüti (CH)
(74) Vertreter: Groner, Manfred, Dr.

(56) Entgegenhaltungen:
- WO-A-92/21109
- FR-A- 1 394 107
- US-A- 4 291 618
- US-A- 4 561 351
- US-A- 4 653 398
- US-A- 4 884 502

## Beschreibung

Die vorliegende Erfindung bezieht sich auf eine Einrichtung gemäss dem Oberbegriff des Anspruchs 1.

Den Einrichtungen genannter Art ist gemeinsam, dass die für das Zusammendrücken leerer Dosen notwendige Kraft gross ist, so dass sie manuell nur mühsam aufgebracht werden kann. Ein Untersetzungsgetriebe als Abhilfe hat den Nachteil, dass sich damit der Zusammendrückvorgang zeitlich verzögert, also länger dauert und damit nicht weniger mühsam ist.

Im Stand der Technik ist durch die US-A 4 561 351 eine Einrichtung dieser Gattung bekannt geworden. Bei dieser ist eine Platte mit einem Scharnier an einem Handhebel angelenkt. Wird der Handhebel nach unten gegen eine Dose verschwenkt, so drückt die Platte mit einer unteren Kante gegen die Dose und wird beim Eindrücken der Dose gegen ein Scharnier des Handhebels verschwenkt. Damit die Platte beim Schliessen der Presse den richtigen Auftreffwinkel auf der Dose hat, darf der Dosendurchmesser nur innerhalb enger Grenzen variieren. Ist der Dosendurchmesser zu gross, wird der Auftreffwinkel der Platte auf die Dose zu flach und die Platte kann nicht mehr nach innen zur Schwenkachse des Handhebels hin verschwenkt werden.

Die vorliegende Erfindung stellt sich die Aufgabe, eine gattungsgemässe Einrichtung zu schaffen, in der eine Dose mit geringerer Kraft zusammengedrückt werden kann, so dass ihre manuelle Bedienung auch durch schwächere Personen erfolgen kann.

Erfindungsgemäss wird diese Aufgabe gelöst durch die kennzeichnenden Merkmale des Anspruchs 1.

Die Erfindung hat den Vorteil, dass die auftretenden Kräfte eine vergleichsweise leichte und raumsparende Konstruktion der Einrichtung ermöglichen, so dass sie problemlos bei öffentlichen Sammelstellen, in den Küchen von Gaststätten oder Haushalten aufgestellt werden kann.

Anhand der beiliegenden schematischen Zeichnung wird die Erfindung beispielsweise erläutert. Es zeigen:
- Fig. 1: eine Ansicht der Eingabeseite einer Einrichtung,
- Fig. 2: einen Schnitt längs der Linie II-II in Fig. 1,
- Fig. 2a: eine gleiche Ansicht wie Fig. 2 während des Zusammendrückens einer Dose,
- Fig. 2b: eine gleiche Ansicht wie Fig. 2 in einer späteren Betriebsphase als Fig. 2a,
- Fig. 3: eine Ansicht von der Eingabeseite eines zweiten Beispiels einer Einrichtung und
- Fig. 4: eine Ansicht in Richtung des Pfeiles IV in Fig. 3.

Das statische Element der Einrichtung bildet ein U-förmiger Ständer 1, der sich unter der auftretenden Belastung im wesentlichen steif und formstabil verhält. Dessen Boden 2 bildet ein Auflager für eine zusammenzudrückende, einseitig offene Dose 3 und hat einen Wirkbereich 4, der die Dose 3 im Bereich einer Mantellinie stützt. Die Einrichtung weist für die Dose 3 ein Eingabeende 5 und ein Abwurfende 6 auf und ist vorzugsweise mit dem Boden 2 gegen das Abwurfende 6 geneigt ausgebildet. Bei geneigter Aufstellung des Ständers 1 ist der Neigungswinkel vorzugsweise so zu wählen, dass eine auf dem Boden 2 aufliegende Dose 3 gegen das Abwurfende 6 abrutscht. Ist der Boden 2 horizontal orientiert, kann eine Dose auch durch das Eingabeende 5 in die Einrichtung eingelegt und nach dem Zusammendrücken von diesem Ende her wieder entnommen werden. Wesentlich beim Einlegen einer Dose 3 ist, dass sie längsachsial und mit dem Dosenboden 18 voraus vom Eingabeende 5 her gegen das Abwurfende 6 eingeschoben wird. Dabei braucht sie nicht auf die Längsmitte des Ständers 1 ausgerichtet zu werden. Ist ein Ausrichten der Dose 3 auf die Längsmitte des Ständers 1 erwünscht, kann im Wirkbereich 4 des Bodens 2 eine Längsrille angebracht werden.

Zwischen den beiden Wänden 7, 8 des Ständers 1 ist eine Schwenkwelle 9 gelagert, an der die beiden Enden eines bügelförmigen Betätigungsorgans 10 befestigt sind. Der Quersteg 10' dieses Betätigungsorgans 10 dient als Handgriff. An den beiden Schenkein des Organs 10 ist eine Platte 11 befestigt, der, wie später beschrieben, die Funktion eines zweiten Kraftübertragungselementes zugewiesen ist. Der Schwenkweg des Betätigungsorgans 10 bestimmt dessen Arbeitsweg (Pfeil 16).

An der Plattenunterseite ist mittels eines parallel zum Boden 2 und rechtwinklig zu den Wänden 7, 8 angeordneten Scharniers 12 eine Klappe 13 angelenkt. Sie hängt unter der Wirkung der Schwerkraft nach unten und ist mit seitlichen Zapfen 14 in Führungskurven 15 der Wände 7, 8 geführt. Die Führungskurven 15 können auf die Wände 7, 8 aufgesetzt oder in diese eingefräst sein. Die Klappe 13 hat die Funktion eines ersten Kraftübertragungselementes, dessen Arbeitsweg durch die Führungskurven 15 bestimmt ist.

Die erläuterte Einrichtung funktioniert wie folgt. In der Ausgangsstellung der Einrichtung ist das Betätigungsorgan 10 in seine obere Endlage geschwenkt. In dieser Lage wird eine zusammenzudrückende Dose 3 mit dem Dosenboden 18 voraus von der Eingabeseite 5 her auf den Boden 2 aufgelegt und soweit gegen das Abwurfende 6 geschoben, bis sie sich mit dem vorangehenden höchsten Punkt in der Nähe der Platte 11 befindet oder diese berührt. In dieser Lage ist sie im wesentlichen achsparallel zur Längsmitte des Bodens 2 ausgerichtet, wobei sie letzterer mindestens längs einer Mantellinie stützt. Die untere, vorzugsweise gerundete Schmalseite 17 der Platte 15 befindet sich dabei oberhalb der Dose 3 und vorzugsweise zwischen dem Dosenboden und der Dosenmitte. Die Schmalseite 17 kann auch durch eine an der Klappe 13 drehbar gelagerte Walze gebildet sein.

Unter der Wirkung einer am Betätigungsorgan 10 angreifenden, nach unten wirkenden Kraft P bewegen sich sowohl die Platte 11 als auch die Klappe 13 in einer Vorschubbewegung nach unten entlang eines zugeordneten Arbeitsweges. Dabei folgt die Klappe 13 den Führungskurven 15 und trifft am Ende dieser Bewegungsphase mit der unteren Schmalseite 17 an einer bestimmten Stelle ihres Arbeitsweges auf die höchst liegende Mantellinie des Dosenmantels. Im Falle einer im Querschnitt rechteckigen Dose träfe sie auf die oben liegende Dosenmantelseite. Während dieser ersten Phase kann der Dosenboden 18 dauernd in Kontakt mit der Platte 11 sein und wird von dieser gegen das Eingabeende 5 hin zurückgeschoben. Während des weiteren Vorschubs übt die Platte 13 eine gegen den Wirkbereich 4 des Auflagers 2 gerichtete Kraftkomponente auf den Dosenmantel aus und drückt diesen vorerst unter elastischer Verformung ein. Beim Überschreiten der Streckgrenze des Materials am Ende dieser zweiten Bewegungsphase knickt der Mantel ein und es bildet sich um die untere Schmalseite 17 der Klappe 13 herum eine Knickkerbe im Dosenmantel (Fig. 2a). Schon während dieser zweiten Phase des Vorschubs bewirkt die Verformung des Dosenmantels eine am höchsten Punkt 19 des Dosenbodens 18 angreifende gegen das offene Dosenende wirkende Kraft, der eine Kraftkomponente überlagert ist oder spätestens mit Beginn der anschliessenden dritten Bewegungsphase überlagert wird, die von der Platte 11 auf den Dosenboden im Bereich des höchsten Punktes 19 ausgeübt wird. Während der dritten Bewegungsphase übt diese Kraftkomponente vorerst um die untere Schmalseite 17 der Klappe 13 und später um die damit erzeugte Knickkerbe im Dosenmantel ein gegen den Wirkbereich des Auflagers 2 gerichtetes Moment aus und klappt den Dosenboden 18 um die Knickkerbe gegen den Boden 2 des Ständers 1. Nach dem Einknicken des Dosenmantels bzw. während der dritten Bewegungsphase erfährt die Führungskurve 15 bzw. der Arbeitsweg des ersten Kraftübertragungselementes 13 eine Umlenkung beim Übergang vom im wesentlichen rechtwinklig zum Boden 2 orientierten Kurvenast zu einem in Richtung auf das Eingabeende 5 spitzwinklig auf den Boden 2 zulaufenden Kurvenast b. Die Klappe 15 wird dadurch während des weiteren Vorschubs gegen das Eingabeende 5 bzw. aus dem Wirkbereich der Platte 11 bewegt, in welch letzterem der Dosenboden 18 gegen den mittlerweile flach gedrückten Dosenmantel gedrückt wird (Fig. 2b). Am Ende des Vorschubweges angelangt wird das Betätigungsorgan 10 in die Ausgangsstellung (Fig. 2) hochgeschwenkt. Ist der Ständer 1 gegen das Abwurfende 6 geneigt, gleitet die zusammengepresste Dose unter der Platte 11 des in die Ausgangsstellung zurückgeschwenkten Betätigungsorgans 10 hindurch und verlässt die Einrichtung 1 durch das Abwurfende 6.

Beim Ausführungsbeispiel nach den Fig. 3 und 4 sind gleiche Teile wie beim ersten Ausführungsbeispiel mit den gleichen Hinweisziffern bezeichnet. Auf deren wiederholte Beschreibung wird daher verzichtet. Die Unterschiede zum ersten Beispiel liegen darin, dass die beiden Seitenwände 7, 8 rahmenförmig ausgebildet und daher seitlich offen sind. Ein zweiter Unterschied besteht in der Ausbildung des ersten Kraftübertragungselementes. Mit diesen Unterschieden wird bewirkt, dass das erste Kraftübertragungselement gegen das Ende seines Vorschubweges anstatt in Richtung gegen das Eingabeende 5 des Ständers 1 seitlich aus diesem herausbewegt wird. Zu diesem Zweck besteht das zweite Kraftübertragungselement aus zwei symmetrisch gegeneinander schwenkbaren Hebeln 130, die am oberen Ende ausserhalb des Ständers 1 je über ein Universalgelenk 131 mit der Platte 11 verbunden sind. Am unteren Ende der Hebel 130 ist je eine Fahne 132 befestigt, die gegeneinander gerichtet sind und deren untere, fluchtende Schmalseiten 133 funktionell der unteren Schmalseite 17 der Klappe 13 beim ersten Beispiel entsprechen. Jedes der unteren Enden der Hebel 130 ist je über Universalgelenke 134 mit einem zugeordneten Lenker 135 verbunden, die - ebenfalls ausserhalb des Ständers 1 - über Universalgelenke 136 mit dem Boden 2 fest verbunden sind. Im Schwenkweg der Lenker 135 sind zwei Führungskeile 137 am Boden 2 befestigt. Eine zusammenzupressende Dose 3 wird in gleicher Weise wie beim ersten Beispiel von der Eingabeseite 5 her in den Ständer 1 eingeschoben. Danach wird das Betätigungsorgan 10 nach unten verschwenkt, worauf die Schmalseiten 133 der Fahnen 132 auf den Dosenmantel auftreffen und diesen unter Bildung einer Knickkerbe eindrücken. Die Dose 3 wird nun während des weiteren Abwärtsschwenkens des Betätigungsorgans 10 in gleicher Weise verformt wie beim ersten Beispiel. Ist die Dose 3 zureichend eingeknickt (entsprechend Fig. 2a) treffen die Lenker 130 auf die Führungskeile 137, wodurch die Hebel 130 mit den Fahnen 132 in der Endphase des Vorschubs nach aussen geschwenkt werden und dabei aus dem Wirkbereich der Platte 11 heraustreten, so dass diese den Dosenboden 18 vollständig gegen den zusammengedrückten Dosenmantel schwenken kann.

Weisen die zusammenzudrückenden Dosen 3 nebst dem Boden 18 auch noch den Deckel auf, weil dieser für das Entleeren der Dose nur mit zwei Löchern versehen wurde, erfordert das vollständige Zusammenpressen zweimal den beschriebenen Arbeitsablauf. Nach dem Zusammenpressen des Dosenbodens 18 wird die nur teilweise zusammengepresste Dose 3 nochmals - mit dem Deckel voraus - in die Einrichtung eingelegt und das Betätigungsorgan 10 nach unten verschwenkt. Dabei wird der Deckel (gleich wie vorangehend der Boden 18) gegen den Dosenmantel gedrückt und die Dose vollends flach gepresst.

## Patentansprüche

1. Einrichtung zum Zusammendrücken leerer Dosen (3) mit einem Boden (18), wobei zwei mit einem Betätigungsorgan (10) verbundene Kraftübertragungselemente (11, 13, 130, 132) und ein Auflager (2) vorhanden sind, welches Auflager (2) mit einem Wirkbereich (4) eine Dose (3) im Bereich einer Mantellinie stützt, dass das erste Kraftübertragungselement (13, 130, 132) entlang seinem Arbeitsweg (15) in einer Arbeitsbewegung gegen den Wirkbereich (4) des Auflagers (2) bewegbar ist und dabei eine gegen den Wirkbereich (4) des Auflagers (2) gerichtete bzw. eine diametral und von aussen auf den Mantel einer vom Auflager (2) gehaltenen Dose (3) wirkende Kraftkomponente ausübt, dass das zweite Kraftübertragungselement (11) zeitgleich oder verzögert entlang seinem Arbeitsweg (16) in einer Arbeitsbewegung bewegbar ist und dabei ein gegen den Wirkbereich (4) des Auflagers (2) bzw. von aussen auf den Dosenboden (18) und gegen den gestützten Mantelbereich gerichtetes Moment ausübt, derart, dass sich der Dosenboden (18) um die vom ersten Element (13) erzeugte Knickkerbe im Dosenmantel verschwenkt,
dadurch gekennzeichnet, dass sich das erste Kraftübertragungselement (13, 130, 132) gegen das Ende seiner Arbeitsbewegung aus dem Wirkbereich des zweiten Kraftübertragungselementes (11) entfernt.

2. Einrichtung nach Anspruch 1, gekennzeichnet durch einen ein Dosenauflager (2) bildenden Ständer (1), an dem ein gegen das Auflager (2) schwenkbarer Hebel (10) als Betätigungsorgan gelagert ist, wobei das erste und das zweite Kraftübertragungselement (11, 13, 131, 132) vorzugsweise unmittelbar in Wirkverbindung mit dem Hebel (10) sind.

3. Einrichtung nach Anspruch 1 oder 2, dadurch gekennzeichnet, dass Führungsorgane (15, 134 bis 137) vorhanden sind, die das erste Kraftübertragungselement (13, 130, 132) gegen das Ende seiner Arbeitsbewegung aus dem Wirkbereich des zweiten Kraftübertragungselementes (11) bzw. aus dem Schwenkweg des Dosenbodens entfernen.

4. Einrichtung nach einem der Ansprüche 1 bis 3, dadurch gekennzeichnet, dass das Kraftübertragungsorgan (10) als schwenkbarer Hebel zwischen den Schenkeln eines U-förmigen Ständers (1) schwenkbar gelagert ist, dessen Quersteg (2) als Auflager für eine Dose (3) dient.

5. Einrichtung nach einem der Ansprüche 1 bis 4, dadurch gekennzeichnet, dass das zweite Kraftübertragungselement eine gegen das Auflager (2) schwenkbar gelagerte Platte (11) aufweist, und dass das erste Kraftübertragungselement (13) an einem mit der Platte (11) verbundenen Schwenklager (12) angelenkt ist.

6. Einrichtung nach einem der Ansprüch 1 bis 4, dadurch gekennzeichnet, dass das zweite Kraftübertragungselement eine gegen das Auflager (2) schwenkbar gelagerte Platte (11) aufweist, und dass das erste Kraftübertragungselement (130, 132) aus zwei symmetrisch gegen bzw. voneinander bewegbaren Hebeln (130, 132) besteht, die über Gelenke (131) schwenkbar mit der Platte (11) verbunden sind.

7. Einrichtung nach Anspruch 6, dadurch gekennzeichnet, dass die Führungsorgane ( 134 bis 137) Lenker (135) und mit ihnen zusammenwirkende Führunsteile (137) aufweisen, welche die Hebel (130) mit den Fahnen (132) während eines Vorschubs seitlich vom Auflager (2) wegbewegen.

## Claims

1. A device for compressing empty cans (3) which have a base (18), wherein two force transmission elements (11, 13, 130, 132) are provided, which are attached to an operating element (10), and a support (2) is provided, an active region (4) of which support (2) supports a can (3) in the region of a line on its curved surface, wherein the first force transmission element (13, 130, 132) can be moved in an operating movement along its operating path (15) towards the active region (4) of the support (2) and thereby exerts a component of force which is directed towards the active region (4) of the support (2) or which acts diametrically and from the outside on the curved surface of a can (3) held by the support (2), wherein the second force transmission element (11) can be moved, simultaneously or after a delay, along its operating path (16) into an operating position, and thereby exerts a moment directed towards the active region (4) of the support (2) or directed from the outside on to the can base (18) and towards the supported curved surface region, in such a way that the can base (18) swivels about the buckling indentation in the curved surface of the can which is produced by the first element (13), characterised in that towards the end of its operating movement the first force transmission element (13, 130, 132) is removed from the active region of the second first force transmission element (11).

2. A device according to claim 1, characterised by a stand (1) forming a can support (2), on which stand a lever (10) is mounted as an operating element, which lever can swivel towards the support (2), wherein the first and second first force transmission elements (11, 13, 131, 132) are preferably directly operationally connected to the lever (10).

3. A device according to claim 1 or 2, characterised in that guide elements (15, 134 to 137) are present, which remove the first force transmission element (13, 130, 132), towards the end of its operating movement, from the active region of the second force transmission element (11) or from the swivelling path of the can base.

4. A device according to any one of claims 1 to 3, characterised in that the force transmission element (10) is swivel-mounted, as a swivelling lever, between the limbs of a U-shaped stand (1), the cross-piece (2) of which serves as a support for a can (3).

5. A device according to any one of claims 1 to 4, characterised in that the second first force transmission element comprises a plate (11) which is mounted so that it can swivel towards the support (2), and that the first force transmission element (13) is coupled to a swivel bearing (12) attached to the plate (11).

6. A device according to any one of claims 1 to 4, characterised in that the second force transmission element comprises a plate (11) which is mounted so that it can swivel towards the support (2), and that the first force transmission element (130, 132) consists of two levers (130, 132) which can move symmetrically towards or away from each other and which are attached to the plate (11) via joints (131) so that they can swivel.

7. A device according to claim 6, characterised in that the guide elements (134 to 137) comprise connecting rods (135) and guide parts (137) cooperating therewith, which move the levers (130), with the vanes (132), laterally from the support (2) during an advancing movement.

## Revendications

1. Machine à écraser des boîtes vides (3) dotées d'un fond (18), dans laquelle :
- il est prévu deux éléments de transmission de force (11, 13, 130, 132) reliés à un organe de manoeuvre, ainsi qu'une semelle d'appui (2) présentant une zone opérationnelle (4) sur laquelle s'appuie une boîte (3) le long de la ligne de son enveloppe,
- le premier élément de transmission de force (13, 130, 132), le long de sa course de travail, peut se déplacer en direction de la zone opérationnelle (4) de la semelle (2) en exerçant une composante de force dirigée vers la zone (4) de la semelle (2), c'est-à-dire une force agissant diamétralement et de l'extérieur sur l'enveloppe d'une boîte (3) maintenue par la semelle (2),
- le second élément de transmission de force (11) peut se déplacer le long de sa source de travail (16) à vitesse uniforme ou avec accélération en exerçant un couple dirigé vers la zone opérationnelle (4) de la semelle (2), c'est-à-dire un couple agissant de l'extérieur sur le fond (18) de la boîte et dirigé vers l'enveloppe en appui de manière que le fond (18) bascule autour de l'enfoncement coudé produit dans l'enveloppe de la boîte par le premier élément (13),
caractérisée en ce que
le premier élément de transmission de force (13, 130, 132), vers la fin de son mouvement de travail, s'éloigne de la zone opérationnelle du second élément de transmission de force (11).

2. Machine selon la revendication 1,
caractérisée en ce qu'
elle est constituée d'un bâti (1) formant semelle d'appui (2) pour les boîtes et sur lequel est articulé un levier (10) basculant en direction de la semelle (2) et servant d'organe de manoeuvre, le premier et le second élément de transmission de force (11, 13, 130, 132) de préférence, en liaison directe avec le levier (10).

3. Machine selon la revendication 1 ou 2,
caractérisée en ce qu'
il est prévu des organes de guidage (15, 134 à 137) qui éloignent le premier élément de transmission de force (13, 130, 132), vers la fin de son mouvement de travail, de la zone opérationnelle du second élément de transmission de force (11), c'est-à-dire de la trajectoire de pivotement du fond de la boîte.

4. Machine selon l'une des revendications 1 à 3,
caractérisée en ce que
l'organe de transmission de force (10) est un levier monté pivotant entre les branches d'un bâti (1) ayant la forme d'un U dont la base transversale (2) sert de semelle d'appui à la boîte (3).

5. Machine selon l'une des revendications 1 à 4,
caractérisée en ce que
le second élément de transmission de force comporte une plaque (11) montée pivotante en direction de la semelle (2), que le premier élément de transmission de force (13) est articulé par un palier (12) de basculement relié à la plaque (11).

6. Machine selon l'une des revendications 1 à 4,
caractérisée en ce que
le second élément de transmission de force comporte une plaque (11) montée pivotante en direction de la semelle (2), que le premier élément de transmission de force (130, 132) est constitué de deux leviers (130, 132) mobiles symétriquement en se rapprochant ou en s'écartant l'un de l'autre et leviers reliés par des articulations (131) de pivotement à la plaque (11).

7. Machine selon la revendication 6,
caractérisée en ce que
les organes de guidage (134 à 137) comportent des bras oscillants (135) coopérant avec des pièces de guidage (137) et ayant, ensemble, pour effet d'écarter vers les côtés de la semelle (2) les leviers (130) équipés de talons (132), pendant la descente de la machine.
